# EUROPÄISCHE PATENTSCHRIFT

(11) **EP 3 743 960 B1**
(45) Veröffentlichungstag und Bekanntmachung des Hinweises auf die Patenterteilung: **08.10.2025**
(21) Anmeldenummer: 19711279.0
(22) Anmeldetag: 11.03.2019
(51) Int. Cl.: H01R 4/02, H01R 43/02, H01R 11/32

(54) **KABELANORDNUNG UND VERFAHREN ZUR HERSTELLUNG EINER ELEKTRISCHEN UND MECHANISCHEN VERBINDUNG**
CABLE ASSEMBLY AND METHOD FOR PRODUCING AN ELECTRIC AND MECHANICAL CONNECTION
DISPOSITIF DE CÂBLAGE ET PROCÉDÉ DE FABRICATION D'UNE LIAISON ÉLECTRIQUE ET MÉCANIQUE

(30) Priorität: 15.03.2018 DE 102018106033
(43) Veröffentlichungstag der Anmeldung: 02.12.2020
(73) Patentinhaber: Rosenberger Hochfrequenztechnik GmbH & Co. KG, 83413 Fridolfing (DE)
(72) Erfinder: BLAKBORN, Willem, 83334 Inzell (DE); METZENLEITNER, Maximilian, 83278 Traunstein (DE)
(74) Vertreter: Lorenz, Markus
(86) Internationale Anmeldenummer: PCT/EP2019/056011
(87) Internationale Veröffentlichungsnummer: WO 2019/175097

(56) Entgegenhaltungen:
- EP-A1- 1 973 200
- EP-A1- 1 973 200
- EP-A2- 1 850 420
- EP-A2- 1 850 420
- DE-T5- 112011 103 639
- DE-T5- 112011 103 639
- FR-A1- 2 906 087
- FR-A1- 2 906 087

## Beschreibung

Die Erfindung betrifft eine Kabelanordnung, umfassend wenigstens drei elektrische Kabel, nach dem Oberbegriff von Anspruch 1.

Die Erfindung betrifft auch ein Verfahren zur Herstellung einer elektrischen und mechanischen Verbindung zwischen wenigstens drei elektrischen Kabeln einer Kabelanordnung, gemäß dem Oberbegriff von Anspruch 9.

Zur elektrischen Verbindung elektrischer Kabel miteinander werden in der Elektrotechnik bekanntermaßen zumeist elektrische Steckverbinder eingesetzt.

Die Verwendung elektrischer Steckverbinder ist in der Praxis allerdings nicht immer möglich bzw. teilweise ungeeignet. Beispielsweise werden an Steckverbinder für die Automobilindustrie, insbesondere zur Verbindung elektrischer Hochvoltkabel, hohe Anforderungen hinsichtlich deren Robustheit und der Sicherheit der Steckverbindung gestellt. Die Steckverbinder müssen hohen Belastungen, beispielsweise mechanischen Belastungen oder thermischen Belastungen, standhalten sowie definiert geschlossen bleiben, so dass die elektrische Verbindung nicht unbeabsichtigt getrennt wird. Um den Anforderungen gerecht zu werden fallen derartige Steckverbinder anwendungsbedingt mitunter entsprechend groß und schwer aus, ferner kann der Herstellungs- und Montageaufwand vergleichsweise hoch sein. Dies gilt insbesondere, wenn mehr als zwei elektrische Kabel miteinander verbunden werden sollen.

Um den Einsatz komplexer und teurer Steckverbinder zu vermeiden sind insbesondere für den Einsatz in der Hochvolt-Sparte der Automobilindustrie Kabelverbindungen bekanntgeworden, bei denen die elektrischen Leiter mehrerer Kabel unlösbar über eine elektrisch leitfähigen Trägerplatte elektrisch und mechanisch verbunden werden. Die zu verbindenden elektrischen Leiter werden hierzu auf die Trägerplatte aufgeschweißt. Derartige Trägerplatten sind zumeist aus Kupfer gebildet und daher entsprechend teuer. Im Hochvoltbereich wird üblicherweise ein massives Stromschienenzwischenstück eingesetzt.

Bekannt ist aus der DE 11 2011 103 639 T5 ein Elektrodraht-Halteaufbau, der eine Vielzahl von Elektrodrähten umfasst, die jeweils einen an einem Ende ausgebildeten rechteckigen leitenden Teil als einen leitenden Teil mit einer rechteckigen Außenform in einem Querschnitt senkrecht zu einer Erstreckungsrichtung der Elektrodrähte aufweisen, wobei die rechteckigen leitenden Teile der Elektrodrähte durch ein Schweißen mit einer Ultraschallvibration miteinander verbunden werden, werden die rechteckigen leitenden Teile einer Vielzahl der Elektrodrähte in einer versetzten Anordnung gestapelt, um durch Schweißen miteinander verbunden zu werden.

Die FR 2 906 087 A1 zeigt eine Anordnung mit einem elektrischen Kabel, das eine starre leitende Stange aufweist, die einen Endteil umfasst, der ein ebenes Band bildet. Das Band ist in zwei flügelförmige Teile und einen Zwischenteil unterteilt. Mehrstrangleiter sind mit der Stange verschweißt und flexibler als die Stange. Die starre Stange besteht aus Aluminium und die Leiter aus Kupfer. Eine Grenzfläche, die zwischen einem Ende des Leiters und dem Teil ausgebildet ist, ist von einer Grenzfläche, die zwischen einem Ende des Leiters und dem Teil durch den Zwischenteil gebildet ist, getrennt.

Die EP 1 850 420 A2 beschreibt einen Kabelendverbinder zur mechanischen und elektrischen Verbindung mehrerer Kabelenden miteinander mit abisolierten Leitungen der Kabelenden, die auf einem leitfähigen ringförmigen Träger mechanisch und elektrisch kontaktiert sind, wobei der Trägerstreifen mit den Leitungen isoliert ist.

In der EP 1 973 200 A1 ist ein Verfahren offenbart, an einem Drahtende einen Verbinder bereitzustellen, der mit einem Verbindungspunkt verbunden werden kann, wobei das Verfahren das Formen des Drahtende zur Bildung des Verbinders umfasst.

Der vorliegenden Erfindung liegt die Aufgabe zugrunde, die bekannten Kabelanordnungen des Standes der Technik weiter zu verbessern, insbesondere die Kosten für die Kabelverbindung zu reduzieren.

Der vorliegenden Erfindung liegt auch die Aufgabe zugrunde, ein verbessertes Verfahren zur Herstellung einer elektrischen und mechanischen Verbindung zwischen wenigstens drei elektrischen Kabeln bereitzustellen.

Die Aufgabe wird für die Kabelanordnung durch Anspruch 1 und für das Verfahren durch Anspruch 9 gelöst.

Die abhängigen Ansprüche betreffen vorteilhafte Ausführungsformen und Varianten der Erfindung.

Die erfindungsgemäße Kabelanordnung umfasst wenigstens drei elektrische Kabel, die elektrische Leiter aufweisen, welche elektrisch und mechanisch miteinander verbunden sind, wobei die elektrischen Leiter jeweils an einer Kontaktstelle von einem Isolationsmaterial befreit und plattenförmig geformt sind.

Erfindungsgemäß ist vorgesehen, dass eines der Kabel als Trägerkabel ausgestaltet ist und der elektrische Leiter des Trägerkabels an der Kontaktstelle als Trägerplatte zur Anbindung der Kontaktstellen der weiteren elektrischen Leiter ausgebildet ist, wobei mehrere Kontaktstellen der weiteren elektrischen Leiter nebeneinander an einer Oberfläche der Trägerplatte befestigt sind.

Grundsätzlich kann die Kabelanordnung eine beliebige Anzahl elektrischer Kabel umfassen, insbesondere auch vier Kabel, fünf Kabel, sechs Kabel, sieben Kabel, acht Kabel, neun Kabel, zehn Kabel oder mehr Kabel.

Dadurch, dass der elektrische Leiter des Trägerkabels an der Kontaktstelle als Trägerplatte zur Anbindung der Kontaktstellen der weiteren elektrischen Leiter ausgebildet ist, lassen sich die elektrischen Leiter besonders einfach und zuverlässig zusammenschließen, ohne dass eine zusätzliche Trägerplatte notwendig wäre. Durch die Verwendung des elektrischen Leiters des Trägerkabels als Trägerplatte ist sichergestellt, dass die Trägerplatte in geeigneter Weise elektrisch leitfähig ist. Der elektrische Leiter des Trägerkabels kann dabei mit bekannten Maßnahmen im Bereich seiner Kontaktstelle, welche die Trägerplatte ausbildet, in eine plattenförmige, vorzugsweise flache Form mit einer nahezu beliebigen Struktur gebracht werden, die geeignet ist eine für eine elektrische und mechanische Kontaktierung vorteilhafte Oberfläche bereit zu stellen, an der dann die Kontaktstellen der elektrischen Leiter der weiteren Kabel befestigt werden können.

Bei der Oberfläche, an der mehrere Kontaktstellen der weiteren elektrischen Leiter nebeneinander angeordnet sind, kann es sich insbesondere um eine Oberseite der Trägerplatte handeln.

Vorzugsweise ist die Trägerplatte derart gebildet, dass diese zwei Hauptflächen, nämlich vorzugsweise eine Oberseite und eine Unterseite aufweist. Vorzugsweise ist die Trägerplatte flach ausgebildet, so dass die umlaufenden Seitenkanten eine vergleichsweise geringe Höhe aufweisen.

Es hat sich herausgestellt, dass sich eine besonders geeignete Verbindung zwischen der durch das Trägerkabel gebildeten Trägerplatte und den Kontaktstellen der weiteren elektrischen Leitern ergibt, wenn die Oberfläche, insbesondere die Oberseite der Trägerplatte derart gestaltet ist, dass mehrere Kontaktstellen der weiteren elektrischen Leiter nebeneinander angeordnet werden können. Vorzugsweise ist die Trägerplatte derart ausgebildet, dass zumindest zwei weitere elektrische Leiter mit deren Kontaktstellen nebeneinander auf der Oberfläche der Trägerplatte befestigt werden können.

Im Rahmen der Erfindung ist es auch möglich, dass die Kontaktstellen zweier elektrischer Leiter zunächst miteinander verbunden werden, insbesondere derart, dass diese aufeinanderliegen bzw. das ein Paket gebildet wird derart, dass die Kontaktstellen aufeinander gestapelt sind. Die beiden Kontaktstellen der weiteren elektrischen Leiter kontaktieren sich dabei vorzugsweise flächig. Dabei kann vorgesehen sein, dass die noch freiliegende Seite einer Kontaktstelle eines der beiden weiteren elektrischen Leiter auf der Oberfläche der Trägerplatte befestigt wird.

Vorzugsweise sind nebeneinander in einer Ebene auf der Oberfläche der Trägerplatte mehrere Kontaktstellen einer entsprechenden Anzahl weiterer elektrischer Leiter befestigt.

Die Trägerplatte ist aus dem oder einem der elektrischen Leiter des Trägerkabels ausgebildet. Der elektrische Leiter kann hierzu entsprechend geeignet, z. B. plattenförmig umgeformt sein.

Bei dem Isolationsmaterial kann es sich vorzugsweise um einen Kabelmantel, ein Dielektrikum, einen Isolationsmaterial eines einzelnen elektrischen Leiters oder um einen sonstigen Isolator handeln, der wenigstens einen elektrischen Leiter umgibt. Grundsätzlich können die Kabel der Kabelanordnung auch mehr als einen elektrischen Leiter aufweisen. Beispielsweise kann ein Kabel zwei oder auch noch mehr elektrische Leiter umfassen. Die Erfindung eignet sich jedoch in besonderer Weise für Kabel die nur einen elektrischen Leiter aufweisen.

Erfindungsgemäß ist vorgesehen, dass die elektrischen Leiter als Litzen mit jeweils mehreren Einzeldrähten ausgebildet sind.

Die Erfindung eignet sich in ganz besonderer Weise wenn es sich bei dem elektrischen Leiter um eine Litze handelt. Litzen setzen sich in bekannter Weise aus mehreren, insbesondere einem Bündel von Einzeldrähten zusammen.

Die Erfindung wird nachfolgend näher dargestellt anhand einer Ausgestaltung, bei der die Kabel jeweils nur einen elektrischen Leiter, erfindungsgemäß eine Litze, aufweisen. Die Erfindung ist jedoch nicht auf eine derartige Ausgestaltung beschränkt. Die nachfolgende Darstellung ist derart zu verstehen, dass die Kabel auch mehr als nur eine elektrische Leiter aufweisen können.

Vorzugsweise ist der elektrische Leiter des jeweiligen Kabels an der Kontaktstelle teilweise oder vollständig abisoliert. Insbesondere kann auch vorgesehen sein, dass neben einem Isolationsmaterial auch eine elektrische Schirmung, zum Beispiel ein Kabelschirmgeflecht oder eine Kabelfolie entfernt ist, damit der wenigstens eine elektrische Leiter für die Verbindung unmittelbar zugängig ist.

Dadurch, dass der elektrische Leiter des Trägerkabels an der Kontaktstelle als Trägerplatte ausbildet ist, kann eine separate Trägerplatte, beispielsweise ein separates Verbindungsplättchen bzw. Schweißplättchen, auf dem die elektrischen Leiter befestigt werden, entfallen. Dies ermöglicht durch den Entfall eines zusätzlichen Bauteils zum einen eine vereinfachte Montage und reduziert zum anderen die Materialkosten. Die erfindungsgemäße Kabelanordnung kann leichter und an Kontaktstellen auch kompakter ausgestaltet sein.

Die erfindungsgemäße Kabelanordnung ist damit auch besonders wirtschaftlich, insbesondere im Hinblick auf eine Massenfertigung.

Insbesondere für einen Einsatz im Hochvoltbereich für die Automobilindustrie kann ein massives Stromschienenzwischenstück entfallen.

Die Verbindung bzw. Kabelverbindung der erfindungsgemäßen Kabelanordnung kann auch als "Verbindungspunkt", "Stromverteiler" oder "Stromverteilungsknoten" bezeichnet werden. Bei Verwendung von drei elektrischen Kabeln, d. h. einem Trägerkabel und zwei weiteren elektrischen Kabeln, die erfindungsgemäß miteinander verbunden sind, kann die Kabelverbindung auch als "Y-Verteiler" bezeichnet werden.

In einer Weiterbildung der Erfindung kann vorgesehen sein, dass wenigstens zwei der elektrischen Leiter nebeneinander und in einer Ebene auf der Oberfläche der Trägerplatte befestigt sind.

Von Vorteil kann es sein, wenn die Kontaktstellen der weiteren elektrischen Leiter unmittelbar auf der Oberfläche der Trägerplatte befestigt sind und/oder wenn zwei oder mehrere Kontaktstellen der weiteren elektrischen Leiter miteinander verbunden und gemeinsam auf der Oberfläche der Trägerplatte befestigt sind.

Weitere elektrische Leiter weiterer elektrischer Kabel können auch auf einem auf der Oberfläche der Trägerplatte befestigten elektrischen Leiter, insbesondere einer freiliegenden Fläche dessen Kontaktstelle angebracht werden. Eine Auswahl, welche elektrische Leiter unmittelbar miteinander und welche elektrische Leiter unmittelbar mit der Trägerplatte verbunden werden, kann der Fachmann im Hinblick auf die geometrischen Randbedingungen der Kabelanordnung treffen. Vorzugsweise kann allerdings vorgesehen sein, dass ein Großteil der elektrischen Leiter unmittelbar auf der Trägerplatte befestigt wird. Es kann vorgesehen sein, dass alle elektrischen Leiter der miteinander zu verbindenden elektrischen Kabel unmittelbar auf der Trägerplatte befestigt sind.

Es kann im Rahmen der Erfindung auch vorgesehen sein, dass mehr als eine Oberfläche der Trägerplatte zur Befestigung bzw. Verbindung der elektrischen Leiter verwendet wird. Beispielsweise kann eine oder können mehrere elektrische Leiter auf einer Oberseite der Trägerplatte und einer oder mehrere elektrische Leiter auf einer von der Oberseite abgewandten Unterseite der Trägerplatte befestigt sein.

In einer Weiterbildung der Erfindung kann vorgesehen sein, dass die Kontaktflächen der elektrischen Leiter miteinander und/oder Kontaktflächen der elektrischen Leiter mit der Trägerplatte stoffschlüssig und/oder kraftschlüssig verbunden sind.

In einer Weiterbildung kann insbesondere vorgesehen sein, dass die Kontaktflächen der elektrischen Leiter miteinander und/oder die Kontaktflächen der elektrischen Leiter mit der Trägerplatte unlösbar, vorzugsweise durch eine Crimpverbindung, eine Lötverbindung und/oder eine Schweißverbindung verbunden sind.

Unter einer unlösbaren Verbindung ist vorliegend insbesondere zu verstehen, dass die Verbindung sich nicht zerstörungsfrei trennen lässt. Hierdurch ist die Kontaktstelle, nachfolgend auch als Stromverteilungsknoten bezeichnet, besonders robust gegenüber mechanischer und thermischer Belastung. Vorzugsweise ist eine Schweißverbindung vorgesehen.

Bei einem elektrischen Leiter bzw. bei einer Kabelader kann es sich auch um einen einzelnen Draht, eine Folie oder ein Geflecht handeln. Die erfindungsgemäß vorgesehene Litze mit mehreren Einzeldrähten kann sich jedoch zur Formung der Trägerplatte und/oder zur Befestigung der Kabel besonders eignen.

In einer Weiterbildung kann insbesondere vorgesehen sein, dass der wenigstens eine elektrische Leiter an einem Kabelende für die Verbindung zugänglich ist, d. h. dass die Kontaktstelle an einem Ende des Kabels ausgebildet ist.

Vorzugsweise werden alle zu verbindenden elektrischen Kabel der Kabelanordnung im Bereich ihrer Kabelenden miteinander verbunden. Es kann allerdings auch vorgesehen sein, dass eines oder mehrere der zu verbindenden elektrischen Kabel über einen Mittelbereich mit den weiteren Kabeln verbunden wird bzw. werden. Der wenigstens eine elektrische Leiter kann dann in dem Mittelbereich des ihn aufweisenden Kabels für die Verbindung zugänglich sein, beispielsweise fensterförmig abisoliert sein.

In einer Weiterbildung kann vorgesehen sein, dass wenigstens einer der elektrischen Leiter für die mechanische Verbindung vorgeformt und/oder kompaktiert ist, um vorzugsweise eine flächige Kontaktstelle auszubilden.

Unter einer flächigen Kontaktstelle ist insbesondere zu verstehen, dass der elektrische Leiter für die mechanische Verbindung mit einer Oberfläche der Trägerplatte oder mit einer flächigen Kontaktstelle eines weiteren Leiters an zumindest einer Seite eine flache, vorzugsweise ebene Kontaktfläche ausbildet. Dabei kann insbesondere vorgesehen sein, dass die Verbindung zwischen der Oberfläche der Trägerplatte und/oder einer Kontaktstelle eines weiteren elektrischen Leiters möglichst großflächig und vorzugsweise mit geringem elektrischem Widerstand erfolgt.

Für eine Kompaktierung bzw. Paketierung der Kontaktstellen eignet sich erfindungsgemäß ein elektrischer Leiter, der als Litze mit mehreren Einzeldrähten ausgebildet ist. Vorzugsweise sind alle Litzen an den Kontaktstellen plattenförmig kompaktiert bzw. paketiert.

Von Vorteil ist es, wenn die Litze des Trägerkabels geschweißt, vorzugsweise pressgeschweißt, widerstandsgeschweißt oder schmelzgeschweißt ist um die Trägerplatte auszubilden.

Eine derartige Ausgestaltung hat sich als besonders geeignet herausgestellt, um die Trägerplatte derart auszubilden, dass diese eine geeignete Oberfläche zur Anbindung weiterer elektrischer Leiter über deren Kontaktstellen ermöglicht.

Erfindungsgemäß ist vorgesehen, dass
- sich die Trägerplatte des Trägerkabels in einer Draufsicht in Bezug auf die Trägerkabellängsachse L-förmig, U-förmig und/oder T-förmig erstreckt; oder
- die Trägerplatte ausgehend von einem Anfang der Trägerplatte bis zu einem Ende der Trägerplatte eine längliche Form mit einer Hauptachse als Längsachse aufweist, wobei sich der Anfang der Trägerplatte an der Stelle befindet, an der die Litzen des Trägerkabels nicht plattenförmig umgeformt sind, und wobei die Trägerplatte am genannten Anfang gewinkelt oder abgeknickt ist, so dass sich die Längsachse der Trägerplatte winklig zur Trägerkabellängsachse erstreckt (es hat sich herausgestellt, dass sich ein Winkel von 90° hierzu besonders eignet).

Vorzugsweise kann eine Geometrie der Trägerplatte gewählt werden, um die Trägerplatte an einer umgebenden Struktur geeignet fixieren zu können. Hierfür können beispielsweise 90° Winkel für eine vorzugsweise formschlüssige Befestigung an einer umgebenden Struktur vorteilhaft sein.

Die Kontaktstellen der weiteren elektrischen Kabel werden vorzugsweise derart auf der Oberfläche der Trägerplatte befestigt, dass die Längsachsen der Kontaktstellen der weiteren elektrischen Leiter orthogonal zur Längsachse der Trägerplatte verlaufen. Dies hat zur Folge, dass, wenn die Trägerplatte ausgehend von dem Trägerkabel abgewinkelt verläuft, vorzugsweise um 90° abgeknickt ist, sowohl das Trägerkabel als auch die weiteren Kabel, die mit dem Trägerkabel verbunden werden parallel zueinander verlaufen. Zur Herstellung einer Kabelanordnung, insbesondere im Automotivbereich hat es sich als besonders geeignet herausgestellt eine Kabelverbindung zu wählen, bei der alle zu verbindenden Kabel zumindest im Bereich der Verbindung parallel zueinander verlaufen.

In einer Weiterbildung der Erfindung kann außerdem ein Gehäuse, vorzugsweise ein Isoliergehäuse vorgesehen sein, in dem die Trägerplatte zumindest teilweise aufgenommen ist.

Anstatt eines Isoliergehäuses kann es sich auch um ein elektrisch leitfähiges Gehäuse handeln, das den Stromverteilungsknoten bzw. die Trägerplatte optional elektromagnetisch abschirmt. Auch eine Kombination aus Isoliergehäuse und elektrisch leitfähigem Gehäuse bzw. ein teilweise elektrisch leitfähiges Gehäuse ist möglich.

Die Verwendung eines Gehäuses, insbesondere eines Isoliergehäuses, kann auch vorteilhaft sein, um den Stromverteilungsknoten bzw. die Trägerplatte an einer umgebenden Struktur, beispielsweise der Karosserie eines Fahrzeugs zu befestigen.

In einer bevorzugten Weiterbildung der Erfindung kann vorgesehen sein, dass die Kabel zur Verwendung in der Hochvolttechnik, insbesondere zur Verwendung für Elektrofahrzeuge, ausgebildet sind.

Grundsätzlich ist die Erfindung allerdings für beliebige Anwendungen innerhalb der gesamten Elektrotechnik geeignet, sofern ein Stromverteilungsknoten für eine Daten- und/oder Energieübertragung erforderlich ist.

Die Erfindung betrifft auch ein Verfahren zur Herstellung einer elektrischen und mechanischen Verbindung zwischen wenigstens drei elektrischen Kabeln deren elektrische Leiter jeweils durch eine Litze gebildet werden, , gemäß Anspruch 9.

Dadurch, dass eines der Kabel als Trägerkabel ausgebildet ist und keine separate Trägerplatte benötigt wird, werden die Materialkosten reduziert und die Montage der Kabelanordnung vereinfacht.

Der Erfinder hat erkannt, dass sich die Litzen des Trägerkabels in einfacher Weise derart plattenförmig kompaktieren bzw. paketieren lassen, dass sich eine Trägerplatte ausbilden lässt, die dann zur Anbindung der Litzen der weiteren Kabel verwendbar ist. Die Oberfläche der Trägerplatte kann dabei derart gestaltet werden, dass mehrere Litzen der weiteren Kabel nebeneinander befestigt werden können. Die Litzen können dabei einen Abstand zueinander aufweisen. Vorzugsweise werden die Litzen nur auf einer Seite der Trägerplatte befestigt, beispielsweise auf der Oberseite. Mit der Unterseite kann die Trägerplatte vorzugsweise auf einem Isolierteil oder dergleichen fixiert werden. Grundsätzlich ist es selbstverständlich auch möglich sowohl an der Oberseite als auch an der Unterseite der Trägerplatte Litzen zu fixieren.

Im Rahmen des erfindungsgemäßen Verfahrens kann vorgesehen sein, dass nur ein Teil der Litzen nebeneinander auf einer Oberfläche der Trägerplatte befestigt ist. Ein anderer Teil der Litzen kann zunächst aufeinander befestigt werden, insbesondere derart, dass die Kontaktstellen von zwei oder mehreren Litzen miteinander verbunden und anschließend oder gleichzeitig die Kontaktstelle einer der Litzen auf der Oberfläche der Trägerplatte befestigt wird.

In einer Weiterbildung kann vorgesehen sein, dass die Litze des Trägerkabels durch Pressschweißen, Reibschweißen und/oder Ultraschallverdichten umgeformt wird, so dass eine Trägerplatte ausgebildet wird.

Die Litze des Trägerkabels wird vorzugsweise großflächig kompaktiert bzw. paketiert, um vorzugsweise einen massiven, stromschienenähnlichen Bereich zu erzeugen.

Die Trägerplatte des Trägerkabels kann je nach Abgangsrichtungen der Kabel und gegebenenfalls vorhandener Fixierpunkte zur Montage an einer umgebenden Struktur, beispielsweise einem Isolierteil bzw. Isoliergehäuse oder einem Karosserieteil eines Fahrzeugs, definierte Formen annehmen.

In einer Weiterbildung kann vorgesehen sein, dass die Litzen durch Schmelzschweißen und/oder Pressschweißen, vorzugsweise Widerstandsschweißen, elektrisch und mechanisch mit der Trägerplatte verbunden werden.

Grundsätzlich sind beliebige Verbindungstechniken denkbar, insbesondere stoffschlüssige und/oder kraftschlüssige Verbindungen. Besonders bevorzugt erfolgt die Verbindung durch Kontaktschweißen bzw. Widerstandsschweißen.

In einer Weiterbildung kann außerdem vorgesehen sein, dass alle zu verbindenden Litzen in einem gemeinsamen Arbeitsgang elektrisch und mechanisch verbunden werden, vorzugsweise durch Widerstandsschweißen.

In vorteilhafter Weise kann die Erfindung somit verwendet werden, um mehrere Kabel bzw. deren Litzen auf einmal zu schweißen.

Die Erfindung eignet sich in besonderer Weise zur Verwendung in Kraftfahrzeugen, insbesondere Elektroautos.

Ferner betrifft die Erfindung die Verwendung einer vorstehend beschriebenen Kabelanordnung zur Implementierung eines Stromverteilungsknotens in einem Fahrzeug, insbesondere für die Hochvolttechnik.

Grundsätzlich eignet sich die Erfindung für Kabelverbindungen innerhalb der gesamten Elektrotechnik. Besonders vorteilhaft kann die Erfindung aber innerhalb eines sogenannten HV-Splitters bzw. Power-Splitters für eine zuverlässige und einfache Verbindung in Hochvolt-Bordnetzen von Fahrzeugen verwendet werden. Ein unerwünschtes Lösen der Verbindung, insbesondere unter Strombeaufschlagung, kann verhindert werden. Ferner ist eine platzsparende Verlegung möglich.

Merkmale, die bereits im Zusammenhang mit der erfindungsgemäßen Kabelanordnung beschrieben wurden, sind selbstverständlich auch für das erfindungsgemäße Verfahren und die erfindungsgemäße Verwendung vorteilhaft umsetzbar - und umgekehrt. Ferner können Vorteile, die bereits im Zusammenhang mit der erfindungsgemäßen Kabelanordnung genannt wurden, auch auf das erfindungsgemäße Verfahren oder die erfindungsgemäße Verwendung bezogen verstanden werden - und umgekehrt.

Ergänzend sei darauf hingewiesen, dass Begriffe wie "umfassend", "aufweisend" oder "mit" keine anderen Merkmale oder Schritte ausschließen. Ferner schließen Begriffe wie "ein" oder "das", die auf eine Einzahl von Schritten oder Merkmalen hinweisen, keine Mehrzahl von Merkmalen oder Schritten aus - und umgekehrt.

Nachfolgend werden Ausführungsbeispiele der Erfindung anhand der Zeichnung näher beschrieben.

Die Figuren zeigen jeweils bevorzugte Ausführungsbeispiele, in denen einzelne Merkmale der vorliegenden Erfindung in Kombination miteinander dargestellt sind. Merkmale eines Ausführungsbeispiels sind auch losgelöst von den anderen Merkmalen des gleichen Ausführungsbeispiels umsetzbar und können dementsprechend von einem Fachmann ohne Weiteres zu weiteren sinnvollen Kombinationen und Unterkombinationen mit Merkmalen anderer Ausführungsbeispiele verbunden werden.

In den Figuren sind funktionsgleiche Elemente mit denselben Bezugszeichen versehen.

Es zeigen schematisch:
- Figur 1: eine Kabelanordnung mit einer separaten Trägerplatte gemäß dem Stand der Technik;
- Figur 2: die erfindungsgemäße Kabelanordnung gemäß einer ersten Ausführungsform mit einem Trägerkabel und drei weiteren Kabeln, wobei zwei der Kabel gestapelt angeordnet sind;
- Figur 3: die erfindungsgemäße Kabelanordnung der Figur 2 in einer Explosionsdarstellung bzw. in einem unmontierten Zustand;
- Figur 4: die erfindungsgemäße Kabelanordnung gemäß einer zweiten Ausführungsform innerhalb eines Gehäuses, wobei alle Kabel unmittelbar an der Trägerplatte befestigt sind;
- Figur 5: die erfindungsgemäße Kabelanordnung gemäß einer dritten Ausführungsform mit enger Packungsdichte, wobei eines der Kabel mit einem Mittelbereich an der Trägerplatte befestigt ist;
- Figur 6: die erfindungsgemäße Kabelanordnung gemäß einer vierten Ausführungsform mit einer geraden Trägerplatte und unterschiedlichen Abgangsrichtungen der Kabel;
- Figur 7: ein Trägerkabel mit einer L-förmigen Trägerplatte;
- Figur 8: ein Trägerkabel mit einer U-förmigen Trägerplatte; und
- Figur 9: ein Trägerkabel mit einer T-förmigen Trägerplatte.

Zum besseren Verständnis der Erfindung zeigt Figur 1 eine Kabelverbindung bzw. einen Stromverteilungsknoten 1 einer Kabelanordnung 2 gemäß dem Stand der Technik. Die Kabelanordnung 2 umfasst vier elektrische Kabel 3, die mittels einer separaten Trägerplatte 4 elektrisch und mechanisch verbunden sind. Für die Verbindung ist der elektrische Leiter 5 des jeweiligen Kabels 3 im Bereich der Trägerplatte 4 von einem Isolationsmaterial 6 befreit und für die Verbindung unmittelbar zugänglich.

Im Gegensatz zum Stand der Technik weist die erfindungsgemäße Kabelanordnung 2 gemäß den Figuren 2 bis 6 keine separate Trägerplatte 4 auf.

Die Figuren 2 und 3 zeigen eine erste Ausführungsform der Erfindung. Figur 2 zeigt dabei einen montierten Zustand der Kabelanordnung 2, wobei die elektrische und mechanische Verbindung der Kabel 3 bereits vorgenommen bzw. der Stromverteilungsknoten 1 ausgebildet ist, wohingegen Figur 3 eine Explosionsdarstellung bzw. einen unmontierten Zustand zeigt.

Erfindungsgemäß ist vorgesehen, dass eines der Kabel als Trägerkabel 7 ausgestaltet ist, wobei der elektrische Leiter 5 des Trägerkabels 7 die Trägerplatte 4 ausbildet.

Das Trägerkabel 7 kann, abgesehen von der Trägerplatte 4, baugleich mit den Kabeln 3 ausgebildet sein.

Die elektrischen Kabel 3 bzw. das Trägerkabel 7 sind in den Ausführungsbeispielen zur Vereinfachung als einadrige Kabel 3, 7 ausgebildet. Dies ist allerdings nicht beschränkend zu verstehen. Grundsätzlich kann eines, mehrere oder alle der elektrischen Kabel 3, 7 auch als mehradriges Kabel 3, 7 ausgebildet sein, beispielsweise zwei, drei, vier, fünf, sechs oder mehr Adern bzw. elektrische Leiter 5 aufweisen. Einadrige Kabel 3, 7 können sich allerdings besonders zur Verwendung in der Hochvolttechnik eignen, insbesondere wenn diese einen entsprechend großen Querschnitt aufweisen.

Die elektrischen Leiter der elektrischen Kabel 3, 7 sind in den Ausführungsbeispielen durchgängig als Litzen 5 mit mehreren Einzeldrähten ausgebildet. Grundsätzlich kann aber auch vorgesehen sein, dass ein elektrischer Leiter 5 aus einem einzelnen Draht oder einem oder mehreren sonstigen leitfähigen Materialien besteht. Die Verwendung einer Litze 5 mit mehreren Einzeldrähten hat sich allerdings als besonders geeignet herausgestellt, um die nachfolgend noch näher beschriebene mechanische Verbindung der Kabel 3, 7 untereinander zu ermöglichen.

Im Ausführungsbeispiel der Figuren 2 und 3 sind die Litzen 5 zweier Kabel 3 unmittelbar auf einer Oberfläche 8 der Trägerplatte 4 befestigt. Eine weitere Litze 5 des verbleibenden, vierten elektrischen Kabels 3 ist hingegen mit der Litze 5 eines der anderen Kabel 3 verbunden. Die beiden Kabel 3 bilden einen Stapel. Es kann also auch vorgesehen sein, dass die Kabel 3 mittels der Trägerplatte 4 elektrisch und mechanisch verbunden sind, wobei nicht alle Litzen 5 der elektrischen Kabel 3 unmittelbar mit der Trägerplatte 4 verbunden sind. Die Litzen 5 der elektrischen Kabel 3 können auch untereinander verbunden sein. Im Rahmen der Erfindung ist vorgesehen, dass mehrere Litzen 5, vorzugsweise mindestens zwei Litzen 5 nebeneinander auf der Oberfläche 8 der Trägerplatte 4 befestigt sind. Vorzugsweise sind die nebeneinander angeordneten Litzen auf einer als Oberseite ausgebildeten Oberfläche 8 der Trägerplatte nebeneinander in einer Ebene, gegebenenfalls mit Abstand zueinander, angeordnet. Grundsätzlich ist es möglich, dass, wie in Figur 4 dargestellt, alle Litzen 5 in einer Ebene nebeneinander angeordnet sind. Es ist jedoch auch möglich einen Teil der Litzen aufeinander zu stapeln, so wie dies in den Figuren 2 und 3 anhand zweier Litzen 5 dargestellt ist. Die Entscheidung, wie der Stromverteilungsknoten 1 zu gestalten ist, kann der Fachmann in Abhängigkeit von den geometrischen Anforderungen treffen.

Grundsätzlich kann die mechanische Verbindung der Litzen 5 untereinander und/oder der Litzen 5 mit der Trägerplatte 4 stoffschlüssig und/oder kraftschlüssig ausgebildet sein.

Vorzugsweise ist die mechanische Verbindung der Litzen 5 untereinander und/oder der Litzen 5 mit der Trägerplatte 4 unlösbar ausgestaltet.

Die mechanische Verbindung kann beispielsweise als Crimpverbindung, Lötverbindung und/oder Schweißverbindung ausgestaltet sein. Die Litzen 5 können dabei durch Schmelzschweißen und/oder Pressschweißen, vorzugsweise Widerstandsschweißen, elektrisch und mechanisch mittels der Trägerplatte 4 verbunden werden. Besonders bevorzugt können dabei alle zu verbindenden Litzen 5 in einem gemeinsamen Arbeitsgang elektrisch und mechanisch verbunden werden.

In den Ausführungsbeispielen ist vorgesehen, dass die Litzen 5 für die mechanische Verbindung vorgeformt und/oder kompaktiert sind, um eine flächige Kontaktstelle 9 auszubilden (vgl. insbesondere Figur 3). Dies kann beispielsweise durch Pressschweißen, Reibschweißen und/oder Ultraschallverdichten erfolgen. Eine sog. "Kompaktierung" bzw. "Paketierung" kann besonders vorteilhaft vorgenommen werden, wenn die elektrischen Leiter 5 als Litzen mit mehreren Einzeldrähten ausgebildet sind. Die Einzeldrähte können dann durch eine entsprechende Schweißtechnik oder auf sonstige Art und Weise stoffschlüssig und/oder kraftschlüssig zu der flächigen Kontaktstelle 9 geformt und/oder verpresst werden.

Grundsätzlich kann die Trägerplatte 4 des Trägerkabels 7 eine beliebige Geometrie aufweisen. In den Ausführungsbeispielen der Figuren 2 und 3 erstreckt sich die Trägerplatte 4 des Trägerkabels 7 in einer Draufsicht in Bezug auf die Trägerkabellängsachse A rechtwinklig gemäß dem Winkel α = 90° (vgl. Figur 3). Grundsätzlich kann der Winkel α allerdings beliebig sein. Es sind auch weitere, komplexere geometrische Formen möglich, von denen nachfolgend noch einige beispielhaft aufgezählt werden.

Ein erfindungsgemäßes Verfahren zur Herstellung einer elektrischen und mechanischen Verbindung der Kabelanordnung 2 kann demnach vorsehen, dass die Litzen 5 der Kabel 3, 7 zunächst abisoliert bzw. von dem Isolationsmaterial 6, z. B. einem Kabelmantel, befreit und für die Verbindung unmittelbar zugänglich gemacht werden, wonach die Litzen 5 vorgeformt und/oder kompaktiert werden, um eine flächige Kontaktstelle 9 auszubilden. Die Litze 5 des Trägerkabels 7 kann dabei derart bearbeitet werden, dass diese eine Trägerplatte 4 ausbildet, wobei die Litzen 5 der weiteren Kabel 3 anschließend mittels der Trägerplatte 4 miteinander verbunden werden.

Figur 4 zeigt eine weitere Ausführungsform, die grundsätzlich der Ausführungsform der Figuren 2 und 3 ähnelt, wobei nun allerdings alle Litzen 5 der weiteren Kabel 3 unmittelbar mit der Trägerplatte 4 verbunden sind. Ferner deutet Figur 4 ein Gehäuse 10 an, in dem oder auf dem die Trägerplatte 4 bzw. die Kabelverbindung bzw. der Stromverteilungsknoten 1 aufgenommen ist. Das Gehäuse 10 weist Befestigungsmittel 11 zur Befestigung einer umgebenden Struktur auf, vorliegend umfassend zwei Stege mit jeweiligen Bohrungen zur Aufnahme beispielsweise einer Schraube. Mittels des Gehäuses 10 kann der Stromverteilungsknoten 1 beispielsweise an einem Karosserieteil 12 eines Fahrzeugs befestigt werden.

Bei dem Gehäuse 10 kann es sich um ein beliebiges Gehäuse 10, beispielsweise ein Isoliergehäuse oder ein elektrisch leitfähiges Gehäuse zur elektromagnetischen Abschirmung des Stromverteilungsknotens 1 handeln.

Eine der Ausführungsform der Figur 4 ähnliche Ausführungsform zeigt Figur 5. Dabei ist die Packungsdichte der Kabelverbindung auf der Trägerplatte 4 erhöht, indem die Litzen 5 der Kabel 3 aneinander angrenzend auf der Trägerplatte 4 befestigt sind. Ferner demonstriert das Ausführungsbeispiel der Figur 5, dass die Litzen 5 nicht zwingend an einem Kabelende für die Verbindung zugänglich sein müssen. Beispielhaft ist die Litze 5 bei dem dem Trägerkabel 7 in Figur 5 am weitesten beabstandeten Kabel 3 in einem Mittelbereich 13 des Kabels 3 in der Art eines Fensters abisoliert, um die Litze 5 für die Verbindung zugänglich zu machen. Vorzugsweise sind die elektrischen Kabel 3 allerdings im Bereich ihrer Kabelenden miteinander verbunden, wie in den anderen Ausführungsbeispielen dargestellt.

Eine von der bisherigen Geometrie der Trägerplatte 4 abweichende Trägerplatte ist in Figur 6 beispielhaft dargestellt. Im Ausführungsbeispiel der Figur 6 erstreckt sich die Trägerplatte 4 in Bezug auf die Trägerkabellängsachse A geradlinig. Ferner verlaufen die mittels der Trägerplatte 4 zu verbindenden elektrischen Kabel 3 in verschiedene Abgangsrichtungen.

Wie bereits erwähnt kann die Geometrie der Trägerplatte 4 grundsätzlich beliebig sein, in Abhängigkeit der Anforderungen an die Kabelanordnung 2. Insbesondere kann eine formschlüssige Fixierung des Trägerkabels 4 in einem umgebenden Gehäuse 10 bei einer abgewinkelten Trägerplatte 4 einfach realisierbar sein. Zur Verdeutlichung weiterer - rein beispielhafter - Geometrien der Trägerplatte 4 dienen die Figuren 7 bis 9. Figur 7 zeigt eine L-förmige Trägerplatte 4, Figur 8 eine U-förmige Trägerplatte 4 und Figur 9 eine T-förmige Trägerplatte 4. Grundsätzlich kann auch vorgesehen sein, dass die Trägerplatte 4 in Bezug auf die Trägerkabellängsachse A und die in den Figuren gezeigten Ansichten nach "oben" oder "unten" abgewinkelt ist, vorzugsweise orthogonal zu der Trägerkabellängsachse A.

Die erfindungsgemäße Kabelanordnung 2 kann vorteilhaft in einem Fahrzeug insbesondere in einem Elektrofahrzeug, angeordnet und insbesondere mit einem Karosserieteil 12 des Fahrzeugs verbunden sein.

## Patentansprüche

1. Kabelanordnung (2), umfassend wenigstens drei elektrische Kabel (3, 7) die elektrische Leiter (5) aufweisen, welche elektrisch und mechanisch miteinander verbunden sind, wobei die elektrischen Leiter (5) jeweils an einer Kontaktstelle (9) von einem Isolationsmaterial (6) befreit und plattenförmig geformt sind,
wobei eines der Kabel (3, 7) als Trägerkabel (7) ausgestaltet ist und der elektrische Leiter (5) des Trägerkabels (7) an der Kontaktstelle (9) als Trägerplatte (4) zur Anbindung der Kontaktstellen (9) der weiteren elektrischen Leiter (5) ausgebildet ist, wobei mehrere Kontaktstellen (9) der weiteren elektrischen Leiter (5) nebeneinander an einer Oberfläche (8) der Trägerplatte (4) befestigt sind,
wobei die elektrischen Leiter (5) als Litzen mit jeweils mehreren Einzeldrähten ausgebildet sind,
**dadurch gekennzeichnet, dass**
- sich die Trägerplatte (4) des Trägerkabels (7) in einer Draufsicht in Bezug auf die Trägerkabellängsachse (A) L-förmig, U-förmig oder T-förmig erstreckt; oder
- die Trägerplatte (4) ausgehend von einem Anfang der Trägerplatte (4) bis zu einem Ende der Trägerplatte (4) eine längliche Form mit einer Hauptachse als Längsachse aufweist, wobei sich der Anfang der Trägerplatte (4) an der Stelle befindet, an der die Litzen des Trägerkabels (7) nicht plattenförmig umgeformt sind, und wobei die Trägerplatte (4) am genannten Anfang gewinkelt oder abgeknickt ist, so dass sich die Längsachse der Trägerplatte (4) winklig zur Trägerkabellängsachse (A) erstreckt.

2. Kabelanordnung (2) nach Anspruch 1,
**dadurch gekennzeichnet , dass**
die Kontaktstellen (9) der weiteren elektrischen Leiter (5) unmittelbar auf der Oberfläche (8) der Trägerplatte (4) befestigt sind und/oder dass zwei oder mehrere Kontaktstellen (9) der weiteren elektrischen Leiter (5) miteinander verbunden und gemeinsam auf der Oberfläche (8) der Trägerplatte (4) befestigt sind.

3. Kabelanordnung (2) nach Anspruch 1 oder 2,
**dadurch gekennzeichnet , dass**
die Kontaktflächen (9) der elektrischen Leiter (5) miteinander und/oder die Kontaktflächen (9) der elektrischen Leiter (5) mit der Trägerplatte (4) stoffschlüssig und/oder kraftschlüssig verbunden sind.

4. Kabelanordnung (2) nach einem der Ansprüche 1 bis 3,
**dadurch gekennzeichnet , dass**
die Kontaktflächen (9) der elektrischen Leiter (5) miteinander und/oder die Kontaktflächen (9) der elektrischen Leiter (5) mit der Trägerplatte (4) unlösbar, vorzugsweise durch eine Crimpverbindung, eine Lötverbindung und/oder eine Schweißverbindung verbunden sind.

5. Kabelanordnung (2) nach einem der Ansprüche 1 bis 4,
**dadurch gekennzeichnet, dass**
die Litzen (5) plattenförmig kompaktiert sind.

6. Kabelanordnung (2) nach einem der Ansprüche 1 bis 5,
**dadurch gekennzeichnet, dass**
die Litze (5) des Trägerkabels (7) geschweißt, vorzugsweise pressgeschweißt, widerstandsgeschweißt oder schmelzgeschweißt ist, um die Trägerplatte (4) auszubilden.

7. Kabelanordnung (2) nach einem der Ansprüche 1 bis 6,
**dadurch gekennzeichnet , dass**
ein Gehäuse (10), vorzugsweise ein Isoliergehäuse, vorgesehen ist, in dem die Trägerplatte (4) zumindest teilweise aufgenommen ist.

8. Kabelanordnung (2) nach einem der Ansprüche 1 bis 7,
**dadurch gekennzeichnet , dass**
die Kabel (3, 7) zur Verwendung in der Hochvolttechnik ausgebildet sind.

9. Verfahren zur Herstellung einer elektrischen und mechanischen Verbindung zwischen wenigstens drei elektrischen Kabeln (3, 7), deren elektrische Leiter jeweils durch eine Litze (5) gebildet werden, wonach die Kabel (3, 7) zunächst an einer für die Verbindung vorgesehenen Kontaktstelle (9) von einem Isolationsmaterial (6) befreit und plattenförmig kompaktiert werden, wobei eines der Kabel (3, 7) als Trägerkabel (7) ausgebildet wird, wozu die Litze (5) des Trägerkabels (7) derart plattenförmig kompaktiert wird, dass diese als Trägerplatte (4) zur Anbindung der Litzen (5) der weiteren Kabel (3) verwendbar ist, wonach mehrere Litzen (5) der weiteren Kabel (3) nebeneinander auf einer Oberfläche (8) der so gebildeten Trägerplatte (4) befestigt werden,
**dadurch gekennzeichnet, dass**
- die Trägerplatte (4) sich in einer Draufsicht in Bezug auf die Trägerkabellängsachse (A) L-förmig, U-förmig oder T-förmig erstreckt;
oder
- die Trägerplatte ausgehend von einem Anfang der Trägerplatte (4) bis zu einem Ende der Trägerplatte (4) eine längliche Form mit einer Hauptachse als Längsachse aufweist, wobei sich der Anfang der Trägerplatte (4) an der Stelle befindet, an der die Litzen des Trägerkabels (7) nicht plattenförmig umgeformt sind, und wobei die Trägerplatte (4) am genannten Anfang gewinkelt oder abgeknickt ist, so dass sich die Längsachse der Trägerplatte (4) winklig zur Trägerkabellängsachse (A) erstreckt.

10. Verfahren nach Anspruch 9,
**dadurch gekennzeichnet , dass**
die Litze (5) des Trägerkabels (7) durch Pressschweißen, Reibschweißen und/oder Ultraschallverdichten umgeformt wird, so dass eine Trägerplatte (4) ausgebildet wird.

11. Verfahren nach Anspruch 9 oder 10,
**dadurch gekennzeichnet , dass**
die Litzen (5) der weiteren Kabel (3) durch Schmelzschweißen und/oder Pressschweißen, vorzugsweise Widerstandsschweißen, elektrisch und mechanisch mit der Trägerplatte (4) verbunden werden.

12. Verfahren nach einem der Ansprüche 9 bis 11,
**dadurch gekennzeichnet , dass**
alle zu verbindenden Litzen (5) in einem gemeinsamen Arbeitsgang elektrisch und mechanisch verbunden werden, vorzugsweise durch Widerstandsschweißen.

## Claims

1. A cable arrangement (2), comprising at least three electrical cables (3, 7) which have electrical conductors (5), which are electrically and mechanically connected to one another, wherein the electrical conductors (5) are each freed of an insulation material (6) and shaped in the form of plate at a contact point (9), wherein one of the cables (3, 7) is configured as a carrier cable (7) and the electrical conductor (5) of the carrier cable (7) is formed as a carrier plate (4) at the contact point (9) for connecting the contact points (9) of the further electrical conductors (5), wherein a plurality of contact points (9) of the further electrical conductors (5) are fastened next to one another on a surface (8) of the carrier plate (4), wherein the electrical conductors (5) are formed as litz wires, each with a plurality of individual strands,
**characterized in that**
- the carrier plate (4) of the carrier cable (7) extends in a L shape, in a U shape or in a T-shape in a plan view with respect to the carrier-cable longitudinal axis (A); or
- the carrier plate (4) has an elongated form with a main axis as longitudinal axis, starting from a beginning of the carrier plate (4) up to an end of the carrier plate (4), wherein the beginning of the carrier plate (4) is located at the point at which the litz wires of the carrier cable (7) are not reshaped to form the plate, and wherein the carrier plate (4) is angled or bent at said beginning, so that the longitudinal axis of the carrier plate (4) extends at an angle to the carrier-cable longitudinal axis (A).

2. The cable arrangement (2) as claimed in claim 1,
**characterized in that**
the contact points (9) of the further electrical conductors (5) are fastened directly on the surface (8) of the carrier plate (4) and/or **in that** two or more contact points (9) of the further electrical conductors (5) are connected to one another and fastened together on the surface (8) of the carrier plate (4).

3. The cable arrangement (2) as claimed in claim 1 or 2,
**characterized in that**
the contact surfaces (9) of the electrical conductors (5) are connected to one another, and/or the contact faces (9) of the electrical conductors (5) are connected to the carrier plate (4), with material fit and/or with force fit.

4. The cable arrangement (2) as claimed in one of claims 1 to 3,
**characterized in that**
the contact surfaces (9) of the electrical conductors (5) are non-releasably connected to one another, and/or the contact surfaces (9) of the electrical conductors (5) are non-releasably connected to the carrier plate (4), preferably via a crimped connection, a soldered connection and/or a welded connection.

5. The cable arrangement (2) as claimed in one of claims 1 to 4,
**characterized in that**
the litz wires (5) are compacted in the form of a plate.

6. The cable arrangement (2) as claimed in one of claims 1 to 5,
**characterized in that**
the litz wire (5) of the carrier cable (7) is welded, preferably pressure welded, resistance welded or fusion welded, in order to form the carrier plate (4).

7. The cable arrangement (2) as claimed in one of claims 1 to 6,
**characterized in that**
a housing (10), preferably an insulating housing, is provided, in which the carrier plate (4) is at least partially received.

8. The cable arrangement (2) as claimed in one of claims 1 to 7,
**characterized in that**
the cables (3, 7) are designed for use in high-voltage technology.

9. A method for producing an electrical and mechanical connection between at least three electrical cables (3, 7) of which the electrical conductors are each formed by a litz wire (5), according to which the cables (3, 7) are firstly freed of an insulation material (6) and compacted in the form of a plate at a contact point (9) provided for the connection, wherein one of the cables (3, 7) is formed as a carrier cable (7), for which the litz wire (5) of the carrier cable (7) is compacted in the form of a plate in such a way that it can be used as a carrier plate (4) for connecting the litz wires (5) of the further cables (3), whereupon a plurality of litz wires (5) of the further cables (3) are fastened next to one another on a surface (8) of the carrier plate (4) formed in this way,
**characterized in that**
- the carrier plate (4) extends in a L-shape, in a U-shape or in a T-shape in a plan view with respect to the carrier-cable longitudinal axis (A); or
- the carrier plate (4) has an elongated form with a main axis as longitudinal axis, starting from a beginning of the carrier plate (4) up to an end of the carrier plate (4), wherein the beginning of the carrier plate (4) is located at the point at which the litz wires of the carrier cable (7) are not reshaped to form the plate, and wherein the carrier plate (4) is angled or bent at said beginning, so that the longitudinal axis of the carrier plate (4) extends at an angle to the carrier-cable longitudinal axis (A).

10. The method as claimed in claim 9,
**characterized in that**
the litz wire (5) of the carrier cable (7) is reshaped by pressure welding, friction welding and/or ultrasound compaction so that a carrier plate (4) is formed.

11. The method as claimed in claim 9 or 10,
**characterized in that**
the litz wires (5) of the further cables (3) are electrically and mechanically connected to the carrier plate (4) by fusion welding and/or pressure welding, preferably resistance welding.

12. The method as claimed in one of claims 9 to 11,
**characterized in that**
all litz wires (5) to be connected are electrically and mechanically connected in a common process, preferably by resistance welding.

## Revendications

1. Dispositif de câblage (2), comprenant au moins trois câbles électriques (3, 7) qui présentent des conducteurs électriques (5) qui sont reliés les uns aux autres de manière électrique et mécanique, dans lequel les conducteurs électriques (5) sont chacun libérés d'un matériau isolant (6) au niveau d'un point de contact (9) et façonnés en forme de plaque, dans lequel un des câbles (3, 7) est conçu sous la forme d'un câble porteur (7) et le conducteur électrique (5) du câble porteur (7) est formé au niveau du point de contact (9) sous la forme d'une plaque de support (4) pour la connexion des points de contact (9) des autres conducteurs électriques (5), dans lequel plusieurs points de contact (9) des autres conducteurs électriques (5) sont fixés les uns à côté des autres sur une surface (8) de la plaque de support (4), les conducteurs électriques étant formés comme des torons (5) avec chacun plusieurs brins, **caractérisé en ce que**
- la plaque de support (4) du câble porteur (7) s'étend en forme de L, en forme de U ou en forme de T en vue de dessus par rapport à l'axe longitudinal de câble porteur (A),
ou
- la plaque de support (4) présente une forme oblongue à partir d'un début de la plaque de support (4) jusqu'à une fin de la plaque de support (4) avec un axe principal en tant qu'axe longitudinal, le début de la plaque de support (4) se trouvant à l'emplacement où les torons du câble porteur (7) ne sont pas façonnés en forme de plaque et la plaque de support (4) étant coudée ou cassée au niveau dudit début de telle sorte que l'axe longitudinal de la plaque de support (4) s'étende de manière angulaire par rapport à l'axe longitudinal de câble porteur (A).

2. Dispositif de câblage (2) selon la revendication 1, **caractérisé en ce que** les points de contact (9) des autres conducteurs électriques (5) sont fixés directement sur la surface (8) de la plaque de support (4) et/ou **en ce que** deux ou plusieurs points de contact (9) des autres conducteurs électriques (5) sont reliés les uns aux autres et sont fixés conjointement sur la surface (8) de la plaque de support (4).

3. Dispositif de câblage (2) selon la revendication 1 ou 2, **caractérisé en ce que** les surfaces de contact (9) des conducteurs électriques (5) sont reliées les unes aux autres et/ou les surfaces de contact (9) des conducteurs électriques (5) sont reliées à la plaque de support (4) par complémentarité de matière et/ou de force.

4. Dispositif de câblage (2) selon l'une des revendications 1 à 3, **caractérisé en ce que** les surfaces de contact (9) des conducteurs électriques (5) sont reliées les unes aux autres et/ou les surfaces de contact (9) des conducteurs électriques (5) sont reliées à la plaque de support (4) de manière non détachable, de préférence par une liaison sertie, une liaison brasée et/ou une liaison soudée.

5. Dispositif de câblage (2) selon l'une des revendications 1 à 4, **caractérisé en ce que** les torons (5) sont compactés en forme de plaque.

6. Dispositif de câblage (2) selon l'une des revendications 1 à 5, **caractérisé en ce que** le toron (5) du câble porteur (7) est soudé, de préférence soudé par pression, soudé par résistance ou soudé par fusion afin de former la plaque de support (4).

7. Dispositif de câblage (2) selon l'une des revendications 1 à 6, **caractérisé en ce qu'**un boîtier (10) est prévu, de préférence un boîtier isolant, dans lequel la plaque de support (4) est au moins partiellement reçue.

8. Dispositif de câblage (2) selon l'une des revendications 1 à 7, **caractérisé en ce que** les câbles (3, 7) sont formés pour être utilisés dans la technique haute tension.

9. Procédé destiné à fabriquer une liaison électrique et mécanique entre au moins trois câbles électriques (3, 7) dont les conducteurs électriques sont chacun formés par un toron (5), selon lequel les câbles (3, 7) sont d'abord libérés d'un matériau isolant (6) au niveau d'un point de contact (9) prévu pour la liaison puis compactés en forme de plaque, dans lequel un des câbles (3, 7) est formé sous la forme d'un câble porteur (7) et dans lequel le toron (5) du câble porteur (7) est compacté en forme de plaque de telle sorte qu'il puisse être utilisé en tant que plaque de support (4) pour la connexion des torons (5) des autres câbles (3), selon lequel plusieurs torons (5) des autres câbles (3) sont fixés les uns à côté des autres sur une surface (8) de la plaque de support (4) ainsi formée, **caractérisé en ce que**
- la plaque de support (4) s'étend en forme de L, en forme de U ou en forme de T en vue de dessus par rapport à l'axe longitudinal de câble porteur (A),
ou
- la plaque de support (4) présente une forme oblongue à partir d'un début de la plaque de support (4) jusqu'à une fin de la plaque de support (4) avec un axe principal en tant qu'axe longitudinal, le début de la plaque de support (4) se trouvant à l'emplacement où les torons du câble porteur (7) ne sont pas façonnés en forme de plaque, et la plaque de support (4) étant coudée ou cassée au niveau dudit début de telle sorte que l'axe longitudinal de la plaque de support (4) s'étende de manière angulaire par rapport à l'axe longitudinal de câble porteur (A).

10. Procédé selon la revendication 9, **caractérisé en ce que** le toron (5) du câble porteur (7) est façonné par un soudage par pression, un soudage par friction et/ou un compactage par ultrasons de manière à former une plaque de support (4).

11. Procédé selon la revendication 9 ou 10, **caractérisé en ce que** les torons (5) des autres câbles (3) sont reliés à la plaque de support (4) de manière électrique et mécanique par un soudage par fusion et/ou un soudage par pression, de préférence un soudage par résistance.

12. Procédé selon l'une des revendications 9 à 11, **caractérisé en ce que** tous les torons à relier (5) sont reliés de manière électrique et mécanique dans une seule phase de fabrication, de préférence par un soudage par résistance.
